# EUROPÄISCHE PATENTANMELDUNG

(11) **EP 4 636 166 A1**
(43) Veröffentlichungstag der Anmeldung: **22.10.2025**
(21) Anmeldenummer: 25168341.3
(22) Anmeldetag: 03.04.2025
(51) Int. Cl.: E02D 29/00, E21F 15/00, E21F 15/04, E21F 15/06

(54) **VERFAHREN ZUR SICHERUNG UNTERTÄGIGER HOHLRÄUME GEGEN EINBRÜCHE UND EINSTURZ**

(30) Priorität: 17.04.2024 DE 102024110792
(71) Anmelder: MINERALplus GmbH, 45966 Gladbeck (DE); Barbara Erzbergbau GmbH, 32457 Porta Westfalica (DE)
(72) Erfinder: Garbe, Florian, 31867 Lauenau (DE); Feindt, Wolfram, 32457 Porta Westfalica (DE); Andresen, Dietmar, 58640 Iserlohn (DE); Strobel, Benedikt, 44627 Herne (DE)
(74) Vertreter: Moser Götze & Partner Patentanwälte mbB

(57) **Zusammenfassung**

Um bei einem Verfahren zur Sicherung untertägiger Hohlräume gegen Einbrüche und Einsturz unter Einsatz von künstlichen Mineralfasern zu gewährleisten, dass dieses technisch wenig aufwendig, wirtschaftlich sinnvoll und sicher realisierbar ist, wird vorgeschlagen, die künstlichen Mineralfasern zu Ballenformen (2) zu verpressen, die zu Ballenformen (2) verpressten künstlichen Mineralfasern dicht mit Folie (3) zu umhüllen, eine Schicht (7) aus mit Folie (3) umhüllten Ballenformen (2) auf eine Sohle (4) eines untertägigen Hohlraums (1) aufzubringen, auf die Schicht (7) aus mit Folie (3) umhüllten Ballenformen (2) eine Abdeckschicht (8) aufzubringen, und alternierend weitere Schichten (9, 12, 14) aus mit Folie (3) umhüllten Ballenformen (2) und weitere Abdeckschichten (10, 13) aufzubringen, bis ein Decken- bzw. Firstbereich (15) des untertägigen Hohlraums (1) erreicht ist.

## Beschreibung

Die Erfindung bezieht sich auf ein Verfahren zur Sicherung untertägiger Hohlräume gegen Einbrüche und Einsturz unter Einsatz künstlicher Mineralfasern (KMF).

Für künstliche Mineralfasern gibt es derzeit keine sinnvolle Wiederverwertung. Die Handhabe und die Entsorgung derartiger künstlicher Mineralfasern ist kompliziert und wirtschaftlich aufwendig. Des Weiteren wird die Deponierung in entsprechenden Deponien ständig aufwendiger, wobei die dafür nutzbaren Flächen in einem immer geringeren Ausmaß zur Verfügung stehen. Entsprechend ist vorgeschlagen worden, derartige künstliche Mineralfasern in gebundener Form, z.B. als Betonwürfelzuschlag, zu verwenden. Hierzu wird jedoch ein an sich unnötiger Aufschluss der künstlichen Mineralfasern benötigt, was eine höhere Belastung der Umgebungsluft und somit eine Gesundheitsgefährdung durch aufgeschlossene künstliche Mineralfasern verursacht. Es treten darüber hinaus weitere Filtermüllquantitäten auf. In entsprechenden Anlagen tätiges Personal wird einer vergleichsweise hohen Gefährdung ausgesetzt.

Der Erfindung liegt die Aufgabe zugrunde, ein Verfahren zur Sicherung untertägiger Hohlräume gegen Einbrüche und Einsturz unter Einsatz künstlicher Mineralfasern zur Verfügung zu stellen, bei dem die vorstehend aufgezeigten Nachteile in weitaus geringerem Ausmaß - wenn überhaupt - auftreten, und mittels dem darüber hinaus eine langfristige Sicherung untertägiger Hohlräume bei einem vertretbaren wirtschaftlichen Aufwand möglich ist.

Diese Aufgabe wird erfindungsgemäß durch ein Verfahren zur Sicherung untertägiger Hohlräume gegen Einbrüche und Einsturz unter Einsatz künstlicher Mineralfasern gelöst, bei dem die künstlichen Mineralfasern zu Ballenformen verpresst werden, bei dem die zu Ballenformen verpressten künstlichen Mineralfasern dicht mit Folie umhüllt werden, bei dem eine Schicht aus mit Folie umhüllten Ballenformen auf eine Sohle eines untertätigen Hohlraums aufgebracht wird, bei dem auf der Schicht aus mit Folie umhüllten Ballenformen eine Abdeckschicht aufgebracht wird, und bei dem alternierend weitere Schichten aus mit Folie umhüllten Ballenformen und weitere Abdeckschichten aufgebracht werden, bis ein Decken- bzw. Firstbereich des untertätigen Hohlraums erreicht ist. Erfindungsgemäß werden untertägige Hohlräume langfristig gegen Einbrüche und Einsturz gesichert, wobei darüber hinaus ohne irgendwelche risikobehaftete Aufschlussvorgänge künstliche Mineralfasern langfristig sicher und risikofrei gelagert werden können. Durch die aus den künstlichen Mineralfasern hergestellten, umhüllten Ballenformen wird die Standfestigkeit von Stützpfeilern bzw. Stützwänden der untertägigen Hohlräume erheblich erhöht.

Um bei der Handhabung und beim Transport der aus verpressten künstlichen Mineralfasern bestehenden Ballenformen möglichst Risiken zu vermeiden, werden die zu Ballenformen verpressten künstlichen Mineralfasern vorteilhaft mit der Folie umwickelt, bis die Ballenform vollflächig und überlappend mit Folie abgedeckt ist, wobei sich eine vollflächige und überlappende Wicklung aus mehreren, vorzugsweise drei bis fünf Lagen als besonders vorteilhaft herausgestellt hat.

Als Folie kommen vorteilhafterweise hygienische, reißfeste, feuerfeste bzw. flammhemmende und vorzugsweise in Bergbaubetrieben zugelassene Folien zum Einsatz. Bei letzteren kann es sich z.B. um unter einer Landesobergamt-Nr. registrierte Folien handeln.

Die mit Folie umhüllten Ballenformen werden zwecks Vereinfachung der Handhabung und des Transports z.B. mit einer Höhe von ca. 750 mm, einer Breite von ca. 1.100 mm und einer einstellbaren Länge, die vorzugsweise ca. 1.200 mm betragen kann, hergestellt. Bei den genannten Abmessungen ist der Einsatz von Standardpaletten für den Transport derartiger Ballenformen möglich. Je nach Art und Ausgestaltung einer für den Pressvorgang eingesetzten Pressvorrichtung sind Abweichungen von den beispielhaft angegebenen Abmessungen möglich.

Um vor Beginn des Einbringens der umhüllten Ballenformen in den untertätigen Hohlraum sicherzustellen, dass unnötige Belastungen und damit möglicherweise Beschädigungen der mit Folie umhüllten Ballenformen auftreten, wird gemäß einer vorteilhaften Ausführungsform des erfindungsgemäßen Verfahrens vorgeschlagen, dass auf der Sohle des untertätigen Hohlraums vor dem Aufbringen der ersten Schicht aus mit Folie umhüllten Ballenformen eine Ausgleichsschicht aufgebracht wird. Mittels dieser Ausgleichsschicht wird darüber hinaus eine möglichst waagerechte Aufstellfläche sichergestellt.

Vorteilhafterweise werden für die Ausgleichsschicht und die Abdeckschichten Versatzmaterial, Bergematerial aus der Aufbereitung und/oder ein Sand-Schotter-Gemisch verwendet.

Zweckmäßigerweise werden die Schichten aus mit Folie umhüllten Ballenformen aus einer oder aus zwei Lagen mit Folie umhüllter Ballenformen hergestellt.

Die Ausgleichsschicht und die Abdeckschichten können zweckmäßigerweise eine Schichtdicke von ca. 1,0 bis 1,5 m aufweisen, wobei die Ausgleichsschicht hinsichtlich ihrer Dicke auch geringer bemessen sein kann. Je nach dem für die Ausgestaltung der Ausgleichsschicht eingesetzten Werkstoff kann deren Schichtdicke variieren.

Um die Standfestigkeit der Ausgleichsschicht und der Abdeckschichten zu erhöhen, ist es vorteilhaft, wenn die Ausgleichsschicht und die Abdeckschichten vor Aufbringen der ersten bzw. nächsten Schicht aus mit Folie umhüllten Ballenformen verdichtet werden, wobei für den Verdichtungsvorgang vorzugsweise ein Raupenfahrzeug oder ein vergleichbares Gerät eingesetzt werden kann.

Gemäß einer Alternative lassen sich die Ballenformen frontal in den untertägigen Hohlraum einbringen. Alternativ ist es möglich, die Ballenformen seitlich entlang dem untertätigen Hohlraum in diesen einzubringen.

Zur Erhöhung der Standfestigkeit ist es vorteilhaft, wenn die Ballenformen im 3/4-Verband versetzt gestapelt werden. Da die Belastung der mit Folie umhüllten Ballenformen mit ansteigender Schichtabfolge höher wird können die Abstände bzw. Legeverbände größer oder kleiner angelegt werden.

Eine Erhöhung der Sicherung des untertätigen Hohlraums ist erreichbar, wenn ein Restholraum im Firstbereich des untertätigen Hohlraums zwischen der Firste und der obersten Schicht aus mit Folie umhüllten Ballenformen mit Blasversatz verfüllt wird.

Unerwünschte Wetterdurchzüge bzw. -verluste lassen sich vermeiden, wenn am Eingang und/oder am Ende bzw. Ausgang des untertägigen Hohlraums in dessen Firstbereich eine Reihe aus mit Folie umhüllten Ballenformen abgelagert wird.

Im Folgenden wird die Erfindung anhand von Ausführungsformen unter Bezugnahme auf die Zeichnungen näher erläutert. Es zeigen:
Figur 1 eine prinzipielle Querdarstellung eines untertägigen Hohlraums, indem eine Ausführungsform des erfindungsgemäßen Verfahrens zur Sicherung untertägiger Hohlräume gegen Einbrüche und Einsturz unter Einsatz künstlicher Mineralfasern realisiert wird;
Figur 2 eine prinzipielle Längsdarstellung eines untertägigen Hohlraums, indem eine weitere Ausführungsform des erfindungsgemäßen Verfahrens realisiert wird;
Figur 3 eine Figur 1 entsprechende Querdarstellung, die das in Figur 1 gezeigte erfindungsgemäße Verfahren nach weiteren Verfahrensschritten prinzipiell zeigt;
Figur 4 eine etwa Figur 2 entsprechende Längsdarstellung, bei der eine dritte Ausführungsform des erfindungsgemäßen Verfahrens nach weiteren Verfahrensschritten gezeigt ist;
Figur 5 eine den Figuren 1 und 3 entsprechende Querdarstellung des untertägigen Hohlraums, der mittels der ersten Ausführungsform des erfindungsgemäßen Verfahrens bis in den Firstbereich verfüllt ist; und
Figur 6 eine prinzipielle Längsdarstellung des untertägigen Hohlraums, der gemäß der bereits in Figur 4 dargestellten dritten Ausführungsform des erfindungsgemäßen Verfahrens bis in seinen Firstbereich verfüllt ist.

Anhand der Figuren 1, 3 und 5 wird nunmehr eine erste Ausführungsform eines erfindungsgemäßen Verfahrens zur Sicherung untertägiger Hohlräume gegen Einbrüche und Einsturz unter Einsatz künstlicher Mineralfasern beschrieben. In den Figuren 1, 3 und 5 ist ein untertägiger Hohlraum 1 in einer prinzipiellen Querdarstellung gezeigt, wobei in Figur 1 der Hohlraum 1 im Anfangsstadium des Verfahrens, im Falle der Figur 3 während einer mittleren Phase dieses Verfahrens und in Figur 5 im Endstadium des Verfahrens gezeigt ist. Diesbezüglich sei noch darauf hingewiesen, dass die Darstellung des Hohlraums 1 in sämtlichen Figuren 1 bis 6 lediglich prinzipiell ist. Ein solcher untertägiger Hohlraum 1 kann unterschiedliche Maße hinsichtlich seiner Breite, seiner Höhe und seiner Länge aufweisen. Z.B. kann ein derartiger untertägiger Hohlraum 10 Meter breit, 27 Meter hoch und bis zu 200 Meter lang sein.

Die für das Verfahren vorgesehenen künstlichen Mineralfasern werden zunächst zu Ballenformen 2 verpresst. Hierzu werden die künstlichen Mineralfasern mittels eines geeigneten Presswerkzeugs mit einem je nach Anforderungsprofil vorgebbaren Pressdruck beaufschlagt und in die in den Figuren gezeigte Ballenform 2 gebracht. Um diese zu Ballenformen 2 verpressten künstlichen Mineralfasern handhaben, transportieren und einlagern zu können, werden die zu den Ballenformen 2 verpressten künstlichen Mineralfasern mittels Kunststoff-/Metallbändern bzw. -seilen oder -drähten gesichert und dicht mit einer hygienischen, reißfesten, feuerfesten bzw. flammhemmenden und vorzugsweise im Bergbau zugelassenen Folie 3 umwickelt. Der Umwicklungsvorgang wird in der Weise durchgeführt, dass die Ballenform 2 vollflächig und überlappend mehrlagig, vorzugsweise 3- bis 5-lagig, mit der Folie 3 abgedeckt ist, wenn der Wicklungsvorgang beendet ist. Die derart erstellten Ballenformen aus künstlichen Mineralfasern werden daraufhin mittels geeigneter Transportvorrichtungen zum Ablagerungsbereich, bei dem es sich um den in den Figuren 1, 3 und 5 gezeigten untertägigen Hohlraum 1 handelt, transportiert. Hierbei können geeignete Transportfahrzeuge wie Lastkraftwagen, Einmalpaletten, untertagetaugliche Transportfahrzeuge, Tiefladerauflieger, Niederbordabrollcontainer oder ähnliches zum Einsatz kommen. Die eigentliche Verwendung der mit der Folie 3 umhüllten Ballenformen 2 im untertägigen Hohlraum 1 erfolgt dann z.B. mittels Teleskopladern, die mit einem für die betreffenden Ballenformen 2 geeigneten speziellen Greifwerkzeug ausgerüstet sind.

Gemäß dem in den Figuren 1, 3 und 5 gezeigten Ausführungsbeispiel für das erfindungsgemäße Verfahren werden die Ballenformen 2 frontal in den untertägigen Hohlraum 1, bei dem es sich z.B. um eine Kammer handeln kann, eingebracht. Bevor das Einbringen der Ballenformen 2 in den untertägigen Hohlraum 1 erfolgt, wird im dargestellten Ausführungsbeispiel des erfindungsgemäßen Verfahrens auf einer Sohle 4 des untertägigen Hohlraums 1 eine Ausgleichsschicht 5 aufgebracht. Diese Ausgleichsschicht 5 kann aus Versatzmaterial, Bergematerial aus der Aufbereitung und/oder einem Sand-Schotter-Gemisch hergestellt werden. Selbstverständlich ist es möglich, auf eine solche Ausgleichsschicht 5 zu verzichten, sofern die Sohle 4 des untertägigen Hohlraums auch ohne eine solche Ausgleichsschicht 5 die für die Lagerung der Ballenformen 2 ausreichenden Eigenschaften aufweist.

Im nächsten Verfahrensschritt werden die mit der Folie 3 umhüllten Ballenformen 2, die z.B. eine Höhe von ca. 750 mm, eine Breite von ca. 1.100 mm und eine Länge von ca. 1.200 mm aufweisen können, mittels eines lediglich in Figur 2 gezeigten Teleskopladers 6 in den untertägigen Hohlraum 1 hineinverbracht, wobei im Falle des anhand der Figuren 1, 3 und 5 gezeigten Ausführungsbeispiels des erfindungsgemäßen Verfahrens die Ballenformen 2 frontal in den untertägigen Hohlraum 1 hineinverbracht werden. Sobald auf der Sohle 4 bzw. der Ausgleichsschicht 5 eine Schicht 7 aus Ballenformen 2 angeordnet ist, die im Falle des in den Figuren 1, 3 und 5 gezeigten Ausführungsbeispiels des erfindungsgemäßen Verfahrens aus einer Lage der genannten Ballenformen 2 besteht, wird auf dieser Schicht 7 aus mit Folie 3 umhüllten Ballenformen 2 eine Abdeckschicht 8 aufgebracht. Auch diese Abdeckschicht 8 besteht, wie die auf der Sohle 4 des untertägigen Hohlraums 1 aufgebrachte Ausgleichsschicht 5 aus Versatzmaterial, Bergematerial aus der Aufbereitung und/oder Sand-Schotter-Gemisch. Beim Aufbringen dieser Abdeckschicht 8 auf die Schicht 7 werden Hohlräume, die etwaig zwischen den Ballenformen 2 und den Wandungen oder Stößen des untertägigen Hohlraums 1 vorhanden sind, mit dem die Abdeckschicht 8 ausbildenden Material verfüllt. Auf diese Abdeckschicht 8 wird dann in der bereits beschriebenen Weise eine weitere Schicht 9 aus mit Folie 3 umhüllten Ballenformen 2 abgelagert. Auch diese weitere Schicht 9 wird nach ihrer Aufbringung mit einer weiteren Abdeckschicht 10 überdeckt. Die Ballenformen 2 der weiteren Schicht 9 werden im 3/4-Verband versetzt zu den darunter angeordneten Ballenformen 2 der Schicht 7 abgelagert. Auch bei der Erstellung der zweiten Abdeckschicht 10 werden Hohlräume zwischen den Ballenformen 2 der weiteren Schicht 9 und den Wandungen oder Stößen des untertägigen Hohlraums 1 mit dem die weitere Abdeckschicht 10 ausbildenden Material verfüllt.

In Figur 3 ist das erfindungsgemäße Verfahren nach dem Verfahrensschritt gezeigt, mit dem die weitere Abdeckschicht 10 auf die weitere Schicht 9 aus Ballenformen 2 aufgebracht ist. Selbstverständlich ist es möglich, dass die Ausgleichsschicht 5 sowie die Abdeckschichten 8, 10 nach ihrer Aufbringung verdichtet werden, wobei sowohl für das Aufbringen als auch für den Verdichtungsvorgang ein Raupenfahrzeug 11 eingesetzt werden kann, wie es in Figur 4 gezeigt ist. Die Abdeckschichten 8, 10 können eine Schichtdicke von ca. 1,0 bis 1,5 m aufweisen. Grundsätzlich kann auch die Ausgleichsschicht 5 derartig dick sein, üblicherweise ist die Dicke der Ausgleichsschicht 5 jedoch niedriger. Auf die in den Figuren 3 und 5 gezeigte Abdeckschicht 10 wird in der bereits beschriebenen Weise eine weitere Schicht 12 aus mit Folie 3 umhüllten Ballenformen 2, eine weitere Abdeckschicht 13 und eine weitere Schicht 14 aus mit Folie 3 umhüllten Ballenformen 2 aufgelagert. Bei dem in den Figuren 1, 3 und 5 gezeigten Ausführungsbeispiel des erfindungsgemäßen Verfahrens ist die weitere Schicht 14 aus mit Folie 3 umhüllten Ballenformen 2 bereits in einem Firstbereich des untertägigen Hohlraums 1 angeordnet. Ein Resthohlraum 16 im Firstbereich 15 des untertägigen Hohlraums 1, der zwischen der Firste 17 des untertägigen Hohlraums 1 und der obersten Schicht 14 aus mit Folie 3 umhüllten Ballenformen 2 vorliegt, kann z.B. mit Blasversatz verfüllt werden.

Mittels des vorstehend geschilderten erfindungsgemäßen Verfahrens zur Sicherung untertägiger Hohlräume gegen Einbrüche und Einsturz unter Einsatz der mit Folie 3 umhüllten Ballenformen 2 aus künstlichen Mineralfasern kann einerseits eine Erhöhung der Standfestigkeit der den untertägigen Hohlraum 1 umgebenden Grubenbauten erreicht werden, wobei darüber hinaus eine sichere und risikofreie Handhabung und Verwendung der problematischen künstlichen Mineralfasern gewährleistet werden kann.

Eine in Figur 2 prinzipiell dargestellte Ausführungsform des erfindungsgemäßen Verfahrens unterscheidet sich von der vorstehend anhand der Figuren 1, 3 und 5 beschriebenen Ausführungsform zum einen dadurch, dass das Ablagern der mit Folie 3 umhüllten Ballenformen 2 mittels des Teleskopladers 6 seitlich entlang einer Seitenwandung des untertägigen Hohlraums 1 erfolgt. Des Weiteren ist das in Figur 2 prinzipiell gezeigte Verfahren insoweit unterschiedlich, als eine Schicht 7, 9, 12 bzw. 14 aus mit Folie 3 umwickelten Ballenformen 2 zweilagig ausgestaltet ist. D.h., auf die Sohle 4 des untertägigen Hohlraums 1 bzw. auf die darauf aufgebrachte Ausgleichsschicht 5 werden zunächst in zwei Lagen mit Folie 3 umwickelte Ballenformen 2 aufgelagert, bevor auf die obere Lage dann eine Abdeckschicht 8, 10, 13 aufgebracht wird. Beim Aufbringen der Abdeckschicht 8 werden Hohlräume zwischen den mit Folie 3 umwickelten Ballenformen 2 einerseits und der Wandung des untertägigen Hohlraums 1 andererseits mit dem die Abdeckschicht 8 ausbildenden Material verfüllt. Bei der in den Figuren 4 und 6 gezeigten Ausführungsform des erfindungsgemäßen Verfahrens erfolgt die Ablagerung der mit Folie 3 umwickelten Ballenformen 2 seitlich entlang einer Seitenwandung des untertägigen Hohlraums - wie im Falle der in Figur 3 gezeigten Ausführungsform des Verfahrens -, jedoch sind die gemäß dem Verfahren, wie es in den Figuren 4 und 6 gezeigt ist, ausgebildeten Schichten 7, 9, 12 und 14 lediglich einlagig. Zwischen diesen Schichten 7, 9, 12 und 14 sind Abdeckschichten 8, 10 und 13 vorgesehen, die ebenfalls in der bereits beschriebenen Weise hergestellt werden.

Es ist möglich, am Eingang und ggf. Ausgang des untertägigen Hohlraums 1 auf die oberste Schicht 14 aus mit Folie 3 umwickelten Ballenformen 2 jeweils eine weitere Reihe mit Folie 3 umwickelter Ballenformen 2 anzuordnen, um so unerwünschte Wetterdurchzüge und -verluste zu vermeiden. Selbstverständlich ist es auch möglich, stattdessen den Resthohlraum 16 im Firstbereich 15 mit Blasversatz zu füllen.

## Patentansprüche

1. Verfahren zur Sicherung untertägiger Hohlräume (1) gegen Einbrüche und Einsturz, bei dem künstliche Mineralfasern zu Ballenformen (2) verpresst werden, bei dem die zu Ballenformen (2) verpressten künstlichen Mineralfasern dicht mit Folie (3) umhüllt werden, bei dem eine Schicht (7) aus mit Folie (3) umhüllten Ballenformen (2) auf eine Sohle (4) eines untertägigen Hohlraums (1) aufgebracht wird, bei dem auf die Schicht (7) aus mit Folie (3) umhüllten Ballenformen (2) eine Abdeckschicht (8) aufgebracht wird, und bei dem alternierend weitere Schichten (9, 12, 14) aus mit Folie (3) umhüllten Ballenformen (2) und weitere Abdeckschichten (10, 13) aufgebracht werden, bis ein Decken- bzw. Firstbereich (15) des untertägigen Hohlraums (1) erreicht ist.

2. Verfahren nach Anspruch 1, bei dem die zu einer Ballenform (2) verpressten künstlichen Mineralfasern mit der Folie (3) umwickelt werden, bis die Ballenform (2) vollflächig und überlappend mit Folie (3) abgedeckt ist.

3. Verfahren nach Anspruch 2, bei dem die Folie (3) vollflächig und überlappend 3- bis 5-lagig auf die Ballenform (2) gewickelt wird.

4. Verfahren nach einem der Ansprüche 1 bis 3, bei dem hygienische, reißfeste, feuerfeste bzw. flammhemmende und vorzugsweise im Bergbau zugelassene Folie (3) verwendet wird.

5. Verfahren nach einem der Ansprüche 1 bis 4, bei dem die mit Folie (3) umhüllten Ballenformen (2) z.B. mit einer Höhe von ca. 750 mm, einer Breite von ca. 1.100 mm und einer einstellbaren Länge, vorzugsweise von ca. 1.200 mm, hergestellt werden.

6. Verfahren nach einem der Ansprüche 1 bis 5, bei dem auf der Sohle (4) des untertägigen Hohlraums (1) vor dem Aufbringen der ersten Schicht (7) aus mit Folie (3) umhüllten Ballenformen (2) eine Ausgleichsschicht (5) aufgebracht wird.

7. Verfahren nach einem der Ansprüche 1 bis 6, bei dem für die Ausgleichsschicht (5) und die Abdeckschichten (8, 10, 13) Versatzmaterial, Bergematerial aus der Aufbereitung und/oder ein Sand-Schotter-Gemisch verwendet werden.

8. Verfahren nach einem der Ansprüche 1 bis 7, bei dem die Schichten (6, 9, 12, 14) aus mit Folie (3) umhüllten Ballenformen (2) aus einer oder aus zwei Lagen mit Folie (3) umhüllter Ballenformen (2) hergestellt werden.

9. Verfahren nach einem der Ansprüche 1 bis 8, bei dem die Ausgleichsschicht (5) und die Abdeckschichten (8, 10, 13) mit einer Schichtdicke von ca. 1,0 bis 1,5 m erstellt werden.

10. Verfahren nach einem der Ansprüche 1 bis 9, bei dem die Ausgleichsschicht (5) und die Abdeckschichten (8, 10, 13) vor Aufbringen der ersten (7) bzw. der nächsten Schicht (9, 12, 14) aus mit Folie (3) umhüllten Ballenformen (2) verdichtet werden, vorzugsweise mit einem Raupenfahrzeug (11) oder einem vergleichbaren Gerät.

11. Verfahren nach einem der Ansprüche 1 bis 10, bei dem die Ballenformen (2) frontal in den untertägigen Hohlraum (1) eingebracht werden.

12. Verfahren nach einem der Ansprüche 1 bis 10, bei dem die Ballenformen (2) seitlich entlang dem untertätigen Hohlraum (1) in diesen eingebracht werden.

13. Verfahren nach einem der Ansprüche 1 bis 12, bei dem die Ballenformen (2) im 3/4-Verband versetzt gestapelt werden.

14. Verfahren nach einem der Ansprüche 1 bis 13, bei dem ein Resthohlraum (16) im Firstbereich (15) des untertägigen Hohlraums (1) zwischen der Firste (17) und der obersten Schicht (14) aus mit Folie (3) umhüllten Ballenformen (2) mit Blasversatz verfüllt wird.

15. Verfahren nach einem der Ansprüche 1 bis 13, bei dem am Eingang und/oder am Ende des untertägigen Hohlraums (1) in dessen Firstbereich (15) eine Reihe aus mit Folie (3) umhüllten Ballenformen (2) abgelagert wird.
